# EUROPÄISCHE PATENTSCHRIFT

(11) **EP 1 568 838 B1**
(45) Veröffentlichungstag und Bekanntmachung des Hinweises auf die Patenterteilung: **28.11.2012**
(21) Anmeldenummer: 05000213.8
(22) Anmeldetag: 07.01.2005
(51) Int. Cl.: E05D 15/06, E05D 15/08, A47B 95/00, A47B 96/00

(54) **Führungsschiene für Schiebe- oder Faltschiebetüren**
Guide rail for sliding doors or sliding and folding doors.
Rail de guidage pour portes coulissantes ou portes coulissantes et pliantes

(30) Priorität: 26.02.2004 DE 202004003157 U
(43) Veröffentlichungstag der Anmeldung: 31.08.2005
(62) Teilanmeldung aus: 12164730.9
(73) Patentinhaber: Hettich-Heinze GmbH & Co. KG, 32139 Spenge (DE)
(72) Erfinder: Behring, Reinhard, 32278 Kirchlengern (DE)
(74) Vertreter: Dantz, Jan Henning

(56) Entgegenhaltungen:
- DE-A1- 2 701 957
- DE-A1- 19 612 125
- DE-U- 7 528 036
- DE-U1- 20 014 920
- US-A- 3 643 529

## Beschreibung

Die vorliegende Erfindung betrifft eine an einem Boden oder einem Oberboden eines Schrankmöbels festlegbare Führungsschiene für Schiebe- oder Faltschiebetüren.

Die DE 27 01 957 offenbart eine Führungsschiene für eine Schiebetür, die mit einem Schenkel auf einem Oberboden eines Schrankmöbels aufliegt. An dem Schenkel ist eine nach oben ragende Rippe ausgebildet, die von einem Tragewinkel übergriffen ist.

Die DE 196 12 125 zeigt ein Laufwerk für eine Schiebetür, bei der eine Trabschiene einen auf dem Oberboden aufliegenden Schenkel aufweist. Der Schenkel ist mit dem Möbelkorpus verschraubt.

Die US 3,643,529, die alle Merkmale des Oberbegriffs zeigt, offenbart eine Führungsschiene für eine Schiebetür, bei der ein Kantenabschnitt eines Möbelkorpus zwischen zwei Schenkeln der Führungsschiene eingefasst ist. An den beiden Schenkeln sind nach innen gerichtete Stege ausgebildet, mittels denen die Führungsschiene an dem Möbelkorpus fixiert wird.

Der vorliegenden Erfindung liegt die Aufgabe zugrunde, eine Führungsschiene der gattungsgemäßen Art zu schaffen, die leicht und problemlos an einem Boden oder Oberboden eines Schrankmöbels festlegbar ist, wobei insbesondere aufwendige Vorarbeiten am Schrankmöbel oder dessen Böden entbehrlich sein sollen.

Diese Aufgabe wird erfindungsgemäß durch eine Führungsschiene mit den Merkmalen des Anspruchs 1 gelöst.

Eine derartig gestaltete Führungsschiene stützt sich mit ihrem auf der Oberseite eines Bodens oder Oberbodens aufliegenden Schenkel am Schrankmöbel ab und ist somit zunächst einmal in ihrer Höhenlage bzw. in vertikaler Richtung gegenüber dem Schrankmöbel fixiert. Durch die ausschließlich kraft- und/oder formschlüssige

Festlegbarkeit, die konstruktiv in vielfältiger Weise verwirklicht werden kann, ergibt sich eine einfache Verbindungsmöglichkeit der Führungsschiene gegenüber einem Boden oder einem Oberboden eines Schrankmöbels. Insbesondere ist es nicht erforderlich, den Boden oder den Oberboden aufwendig zu bearbeiten, um die Führungsschiene festlegen zu können.

Weitere Merkmale der Erfindung sind Gegenstand von Unteransprüchen.

Ausführungsbeispiele der Erfindung sind in den beigefügten Zeichnungen dargestellt und werden im folgenden näher beschrieben.

Es zeigen:
- Figur 1: einen Vertikalschnitt im oberen Bereich eines Schrankmöbels mit einer am Oberboden befestigten Führungsschiene für Schiebetüren
- Figuren 1a und 1b: Alternativlösungen zu der in Figur 1 gezeigten Befestigungsmöglichkeit für ein auf dem Oberboden aufliegendes Halteelement zur Fixierung der Führungsschiene
- Figuren 1c und 1d: Alternativlösungen zu der in Figur 1 gezeigten Verbindungsmöglichkeit zwischen einem an der Unterseite des Oberbodens vorgesehenen Halteteiles und der Führungsschiene
- Figur 2: eine im wesentlichen der Figur 1 entsprechende Schnittdarstellung zu Erläuterung der Montage - Schritte zur Festlegung der Führungsschiene am Oberboden
- Figur 2a: ein Detail einer gegen Verschieben in Längsrichtung gesicherten Führungsschiene
- Figur 2b: Alternativlösungen zu der in Figur 2a gezeigten Verschiebesicherung für die Führungsschiene
- Figur 3: eine schematische Schnittdarstellung durch eine Führungsschiene nach einem weiteren Ausführungsbeispiel der Erfindung
- Figur 4: einen Schnitt durch den unteren Bereich eines Schrankmöbels mit einer am dortigen Boden befestigten Führungsschiene für Schiebetüren
- Figuren 4a und 4b: Alternativlösungen zu der in Figur 4 gezeigten Befestigung eines auf dem Boden aufliegenden Halteelementes zur Fixierung der Führungsschiene
- Figur 5: einen Schnitt durch eine an einem Boden eines Schrankmöbels festgelegte Führungsschiene
- Figur 6: einen der Figur 5 entsprechenden Schnitt durch eine Führungsschiene nach einem weiteren Ausführungsbeispiel der Erfindung
- Figur 7: eine perspektivische Darstellung einer an einem Boden eines Schrankmöbels festlegbaren, in Längsrichtung geteilten Führungsschiene vor dem Zusammenfügen der beiden Schienenteile
- Figur 8: eine der Figur 7 entsprechende Perspektiv-Darstellung einer am Oberboden festlegbaren, geteilten Führungsschiene

In Figur 1 ist mit dem Bezugszeichen 1 ein nur andeutungsweise gezeigtes Schrankmöbel bezeichnet, welches einen Oberboden 2 aufweist, an dem eine Führungsschiene 3 für Schiebetüren 4 befestigt ist.

Die Führungsschiene 3 ist als Strangpressprofil ausgebildet, vorzugsweise ist die Führungsschiene 3 aus Metall, hier bevorzugt aus Leichtmetall, gefertigt.

Die Führungsschiene 3 weist einen Schenkel 5 auf, der auf der Oberseite des Oberbodens 2 aufliegt. An diesen horizontal verlaufenden Schenkel 5 schließt sich ein vertikal verlaufender Steg 6 an, der teilweise an der vorderen Stirnkante des Oberbodens 2 anliegt. Am unteren Ende des vertikalen Steges 6 ist ein mit Laufnuten ausgestatteter Quersteg 7 angeformt, wobei innerhalb der Laufnuten dieses Quersteges 7 Laufrollen 8 der Schiebetüren 4 geführt sind.

Die Führungsschiene 3 ist insgesamt auf einfachste Art und Weise ausschließlich kraft- und/oder formschlüssig am Oberboden 2 festgelegt. Beim Ausführungsbeispiel gemäß Figur 1 ist auf dem Oberboden 2 mindestens ein Halteelement 9 befestigt, welches in seinem dem Schenkel 5 zugewandten Endbereich mit einer Aussparung 10 versehen ist und mit dieser Aussparung 10 einen lotrecht nach oben vorstehenden Raststeg 11 des Schenkels 5 übergreift. Hierdurch ist die Führungsschiene 3 bereits hinreichend am Oberboden 2 festgelegt. Ein an der Unterseite des Oberbodens 2 befestigtes Halteteil 12 mit einer in eine hinterschnittene Nut 13 der Führungsschiene 3 eingreifenden Nase 14 dient zur zusätzlichen Stabilisierung der Führungsschiene 3.

Das an der Unterseite des Oberbodens 2 festgelegte Halteteil 12 kann unabhängig vom auf der Oberseite des Oberbodens 2 aufliegenden Halteelement 9 durch eine oder mehrere Befestigungsschrauben 15 am Oberboden 2 befestigt sein. Es besteht auch die Möglichkeit, dieses Halteteil 12 gemeinsam mit dem Halteelement 9 zu befestigen, wobei hierzu eine Klemmschraube 16 dienen kann, welche in einen Hohlzapfen 18 des Halteelementes 9 eingeschraubt ist und mit ihrem Kopf 17 das Halteteil 12 am Oberboden 2 festklemmt, sofern dieses im Sinne der strichpunktierten Linien in Figur 1 ausgebildet ist.

Wenn die Gestaltung des an der Unterseite des Oberbodens 2 festzulegenden Halteteiles 12 so gewählt ist, dass hier eine separate Befestigungsschraube 15 zum Einsatz kommt, besteht die Möglichkeit, dass auf der Oberseite des Oberbodens 2 aufliegende Halteelement 9 beispielsweise auch wie in den Figuren 1a und 1b zeigt, am Oberboden 2 festzulegen. So zeigt Figur 1a, dass an dem Halteelement 9 ein Rastzapfen 19 zur Festlegung des Halteelementes 9 vorgesehen sein kann, Figur 1 b zeigt als Alternative hierzu, dass das Halteelement 9 einen Harpunenzapfen 20 aufweist, der zur Festlegung am Oberboden 2 dient.

Die Figuren 1c und 1d zeigen alternative Verbindungsmöglichkeiten zwischen dem der Unterseite des Oberbodens 2 festgelegten Halteteiles 12 zur Führungsschiene 3. Figur 1c macht deutlich, dass das nicht weiter dargestellte Halteteil 12 alternativ zu dem in Figur 1 gezeigten Beispielen statt der dort vorgesehenen Nase 14 eine doppelte Rastfeder 21 aufweist, die klemmend in die hinterschnittene Nut 13 der Führungsschiene 3 einrastbar ist.

Figur 1d zeigt alternativ hierzu eine einfache Rastfeder 21 a, welche mit einer Ausklinkung 22 versehen ist, die einen Randsteg der hinterschnittenen Nut 13 umgreift, wenn die Verbindung zwischen dem Halteteil 12 und der Führungsschiene 3 hergestellt ist.

Figur 2 macht deutlich, dass die Führungsschiene 3 nach Festlegung des Halteelementes 9 am Oberboden 2 durch Aufschieben auf den Oberboden 2 montiert werden kann. Voraussetzung hierfür ist, dass das Halteelement 9 aus einem elastischen Material besteht und an seinem der Führungsschiene 3 zugewandten vorderen Ende mit einer Anlaufschräge 23 ausgestattet ist. Diese Anlaufschräge gestattet es, den nach oben geringfügig vorstehenden Raststeg 11 der Führungsschiene 3 unter zeitweiliger Anhebung des vorderen Endes des Halteelementes 9 in die Rastposition zu schieben.

Soll eine Längsverschiebung der Führungsschiene 3 auf jeden Fall vermieden werden, kann es sinnvoll sein, die Führungsschiene 3 mit einer Bohrung 24 auszustatten, in die ein Zapfen 25 des Halteelementes 9 fixierend eingreift, wie dies Figur 2a zeigt.

Alternativ hierzu besteht die Möglichkeit, den Raststeg 11 mit einer Ausklinkung 26 zu versehen, in die ein Vorsprung 27 des Halteteiles 9 fixierend eingreifen kann, sowie dies Figur 2b deutlich zeigt.

Die Figur 3 zeigt eine weitere Möglichkeit der Festlegung einer Führungsschiene 3 am Oberboden 2 eines Schrankmöbels.

Beim Ausführungsbeispiel nach Figur 3 ist der schon erwähnte untere Schenkel 28 ebenso wie der obere Schenkel 5 mit einem Raststeg 11 versehen, der sich in diesem Falle allerdings nach unten erstreckt. Dieser Raststeg 11 des unteren Schenkels 28 wird - wie der Raststeg 11 des oberen Schenkels 5 - durch ein an der Unterseite des Oberbodens 2 befestigtes Halteteil , das dem oberseitigen Haltelement a entspicht, fixiert.

Die Figuren 4 bis 4b zeigen die nicht erfindungsgemäβe Festlegung einer Führungsschiene 3 an einem (unteren) Boden 29 eines Schrankmöbels 1. Die Führungsschiene 3 ist in diesem Falle in ihrem Querschnitt so gestaltet, dass diese Führungsschiene 3 an den unteren Enden von Schiebetüren 4 befestigte Führungselemente 30 aufnehmen kann, welche lediglich dazu dienen, den Abstand der Schiebetüren 4 zum Schrankmöbel 1 zu sichern. Die besagten Führungselemente 30 greifen von unten in dafür vorgesehene Führungsnuten 31 der Führungsschiene 3 ein.

Gemäß Figur 4 ist die entsprechende Führungsschiene 3 ausschließlich durch auf dem Boden 29 aufliegende, rastende Halteelemente 9 fixiert. Diese Art der Befestigung kann durchaus als ausreichend angesehen werden, da die untere Führungsschiene 3 keine besonderen Kräfte aufzunehmen hat.

Die Figuren 4a und 4b zeigen, dass alternativ zu einer Verschraubung des Halteelementes 9 am Boden 29 auch wieder Rastzapfen 19 (siehe Figur 4a) bzw. Harpunenzapfen 20 (siehe Figur 4b) verwendet werden können.

Gemäß Figur 5 ist auch die untere Führungsschiene 3 mit einem parallel zu dem auf dem Boden 29 aufliegenden Schenkel 5 mit einem hierzu parallel verlaufenden unteren Schenkel 28 versehen, welcher an der Unterseite des Bodens 29 anliegt und eine zusätzliche Stabilisierung der durch auf der Oberseite des Bodens 29 angeordnete Halteelemente 9 fixierte Führungsschiene 3 mit sich bringt.

Figur 6 zeigt ein Ausführungsbeispiel, welches ähnlich wie beim Ausführungsbeispiel nach Figur 1 ein zusätzliches, unteres Halteteil 12a aufweist, welches wahlweise am Boden 29 oder einer Sockelblende 32 befestigt ist und den unteren Endbereich der Führungsschiene 3 zusätzlich fixiert.

Selbstverständlich kann die untere Führungsschiene 3 auch in der Weise am Boden 29 befestigt sein, wie dies beispielsweise in der Figur 3 gezeigt ist.

Figur 7 zeigt eine untere Führungsschiene 3, die in Längsrichtung geteilt ausgebildet ist und bei der die jeweiligen Schienenhälften 3a durch einen Stoßverbinder 33 fluchtend zueinander fixiert werden. Der Stoßverbinder 33 greift dabei jeweils in entsprechende hinterschnittene Nuten der Führungsschienen-Hälften 3a ein. Der Stoßverbinder 33 ist mit Keilrippen 34 versehen, welche einen zuverlässigen Presssitz der Führungsschiene-Hälften 3a gewährleisten.

Zweckmäßigerweise sind diese Keilrippen 34 federnd ausgebildet. Beim Einschieben des Stoßverbinders in eine Führungsschienen-Hälfte 3a wirkt dann eine dieser Keilrippen als Anschlag, der dafür sorgt, dass der Stoßverbinder 33 nur bis zur Hälfte in eine erste Führungsschienen-Hälfte 3a eingeschoben werden kann. Wird nun die andere Führungsschienen-Hälfte 3a auf den Stoßverbinder 33 aufgeschoben, gibt die federnde Keilrippe 34 nach, bis beide Führungsschienen-Hälften 3a Stoß an Stoß liegen.

Der Stoßverbinder 34 kann ohne weiteres einstückig mit einem Halteteil zur zusätzlichen Fixierung der Führungsschiene 3 an der Unterseite des Bodens 29 hergestellt sein.

Eine ähnliche Konstruktion zeigt Figur 8.

Hier ist wiederum ein Stoßverbinder 33 vorgesehen, der vorteilhafter Weise mit einem Halteteil 12 einstückig gefertigt ist. Der Stoßverbinder 33 greift wieder in entsprechende hinterschnittene Nuten der beiden Führungsschienen-Hälften 3 ein, wobei die Möglichkeit vorgesehen ist, durch eine oder mehrere Schrauben 35 eine gesicherte Verbindung zwischen den beiden Führungsschienen-Hälften 3a einerseits und dem Stoßverbinder 33 andererseits herzustellen

## Patentansprüche

1. An einem Boden (29) oder einem Oberboden (2) eines Schrankmöbels (1) festlegbare Führungsschiene (3) mit mindestens einem Halteteil (12,12a) und mindestens einem Halteelement (9) für Schiebe- oder Faltschiebetüren (4), wobei die Führungsschiene einen auf der Oberseite eines Bodens (29) oder eines Oberbodens (2) aufliegenden Schenkel (5) aufweist und ausschließlich kraft- und/oder formschlüssig am Boden (29) oder Oberboden (2) festlegbar ist, wobei die Führungsschiene (3) durch das mindestens eine an der Unterseite eines Bodens (29) oder Oberbodens (2) festlegbare Halteteil (12, 12a) zusätzlich fixierbar ist, **dadurch gekennzeichnet, dass** der auf der Oberseite bodenseitig aufliegende Schenkel (5) einen Lotrecht nach oben vorstehenden Raststeg (11) aufweist, welcher von dem mindestens einen auf der Oberseite bodenseitig befestigten Halteelement (9) übergriffen ist, und dass das Halteteil (12,12a) mit der Führungsschiene (3) verbindbar ist, derart, dass das Halteteil (12,12a) in eine hinterschnittene Nut (13) der Führungsschiene (3) eingreift oder einen sich nach unten erstreckenden weiteren Ratsteg (11) der Führungsschiene (3) übergreift.

2. Führungsschiene nach einem der vorhergehenden Ansprüche, **dadurch gekennzeichnet, dass** die Führungsschiene (3) mit einem parallel zum bodenseitig aufliegenden Schenkel (5) verlaufenden unteren Schenkel (28) versehen ist, welcher an der Unterseite eines Bodens (29) oder Oberbodens (2) anliegt.

3. Führungsschiene nach einem der vorhergehenden Ansprüche, **dadurch gekennzeichnet, dass** das Halteelement (9) bodenseitig über eine Klemmschraube (16) festgelegt ist.

4. Führungsschiene nach Anspruch 3, **dadurch gekennzeichnet, dass** die Klemmschraube (16) in einen den Boden (29) oder in den Oberboden (2) durchtretenden Hohlzapfen (18) des Halteelementes (9) eingeschraubt ist.

5. Führungsschiene nach einem der Ansprüche 1 oder 2, **dadurch gekennzeichnet, dass** das Halteelement (9) durch einen den Boden (29) oder den oberboden (2) durchtretenden Rastzapfen (19) festgelegt ist.

6. Führungsschiene nach einem der Ansprüche 1 oder 2, **dadurch gekennzeichnet, dass** das Halteelement (9) durch einen in den Boden (29) oder den Oberboden (2) eingeschlagenen Harpunenzapfen (20) befestigt ist.

7. Führungsschiene nach einem der vorhergehenden Ansprüche, **dadurch gekennzeichnet, dass** das an der Unterseite eines Bodens (29) oder eines Oberbodens (2) vorgesehene zusätzliche Halteteil (12, 12a) gemeinsam mit dem Halteelement (9) befestigt ist.

8. Führungsschiene nach einem der Ansprüche 1 bis 6, **dadurch gekennzeichnet, dass** das an der Unterseite eines Bodens (29) oder eines Oberbodens (2) vorgesehene zusätzliche Halteteil (12, 12a) unabhängig vom Halteelement (9) an einem Schrankmöbel (1) beispielsweise durch Schrauben (15) befestigbar ist.

9. Führungsschiene nach einem der vorhergehenden Ansprüche, **dadurch gekennzeichnet, dass** das Halteelement (9) und die Führungsschiene (3) formschlüssig ineinander greifende Abschnitte (24, 25, 26, 27) zur Bildung einer Verschiebesicherung für die Führungsschiene (3) in Richtung ihrer Längsachse aufweisen.

10. Führungsschiene nach einem der vorhergehenden Ansprüche, **dadurch gekennzeichnet, dass** das Halteelement (9) aus einem elastischen Material hergestellt und an seiner der Führungsschiene (3) zugewandten Vorderseite mit einer Anlaufschräge (23) versehen ist.

11. Führungsschiene nach einem der vorhergehenden Ansprüche, **dadurch gekennzeichnet, dass** die Führungsschiene (3) aus zwei Führungsschienen-Hälften (3a) besteht, die über einen Stoßverbinder (33) fluchtend miteinander verbunden sind.

12. Führungsschiene nach Anspruch 11, **dadurch gekennzeichnet, dass** der Stoßverbinder (33) einstückig mit dem Halteteil (12, 12a) hergestellt ist.

13. Führungsschiene nach einem der vorhergehenden Ansprüche, **dadurch gekennzeichnet, dass** die Führungsschiene (3) im Strangpressverfahren hergestellt ist.

14. Führungsschiene nach Anspruch 13, **dadurch gekennzeichnet, dass** die Führungsschiene (3) aus einem formstabilen Kunststoff hergestellt ist.

15. Führungsschiene nach Anspruch 13, **dadurch gekennzeichnet, dass** die Führungsschiene (3) aus Metall, vorzugsweise aus Leichtmetall, hergestellt ist.

## Claims

1. Guide rail (3) which can be secured on a floor (29) or an upper floor (2) of a cabinet (1), and has at least one retaining part (12, 12a) and at least one retaining element (9), for sliding doors or folding/sliding doors (4), wherein the guide rail has a limb (5), resting on the upper side of a floor (29) or of an upper floor (2), and can be secured exclusively in a force-fitting and/or form-fitting manner on the floor (29) or upper floor (2), wherein the guide rail (3) can be fixed in addition by the at least one retaining part (12, 12a) , which can be secured on the underside of a floor (29) or upper floor (2), **characterized in that** the limb (5), which rests on the upper side of the floor, has a vertically upwardly projecting latching crosspiece (11), over which the at least one retaining element (9), which is fastened on the upper side of the floor, engages, and **in that** the retaining part (12, 12a) can be connected to the guide rail (3) such that the retaining part (12, 12a) engages in an undercut groove (13) of the guide rail (3) or engages over a further, downwardly extending latching crosspiece (11) of the guide rail (3).

2. Guide rail according to Claim 1, **characterized in that** the guide rail (3) is provided with a lower limb (28), which runs parallel to the limb (5), resting on the floor, and butts against the underside of a floor (29) or upper floor (2).

3. Guide rail according to one of the preceding claims, **characterized in that** the retaining element (9) is secured on the floor via a clamping screw (16).

4. Guide rail according to Claim 3, **characterized in that** the clamping screw (16) is screwed into a hollow peg (18) of the retaining element (9), said peg passing through the floor (29) or the upper floor (2).

5. Guide rail according to either of Claims 1 and 2, **characterized in that** the retaining element (9) is secured by a latching peg (19), which passes through the floor (29) or the upper floor (2).

6. Guide rail according to either of Claims 1 and 2, **characterized in that** the retaining element (9) is fastened by a harpoon peg (20), which is driven into the floor (29) or the upper floor (2).

7. Guide rail according to one of the preceding claims, **characterized in that** the additional retaining part (12, 12a), which is provided on the underside of a floor (29) or of an upper floor (2), is fastened together with the retaining element (9).

8. Guide rail according to one of Claims 1 to 6, **characterized in that** the additional retaining part (12, 12a), which is provided on the underside of a floor (29) or of an upper floor (2), can be fastened on a cabinet (1) independently of the retaining element (9), for example by screws (15).

9. Guide rail according to one of the preceding claims, **characterized in that** the retaining element (9) and the guide rail (3) have portions (24, 25, 26, 27) which engage in a form-fitting manner one inside the other and are intended for forming a displacement-prevention means for the guide rail (3) in the direction of its longitudinal axis.

10. Guide rail according to one of the preceding claims, **characterized in that** the retaining element (9) is produced from an elastic material and is provided with a run-on slope (23) on its front side, which is directed towards the guide rail (3).

11. Guide rail according to one of the preceding claims, **characterized in that** the guide rail (3) comprises two guide-rail halves (3a), which are connected to one another in an aligned manner via a butt-joint connector (33).

12. Guide rail according to Claim 11, **characterized in that** the butt-joint connector (33) is produced in one piece with the retaining part (12, 12a).

13. Guide rail according to one of the preceding claims, **characterized in that** the guide rail (3) is produced by extrusion.

14. Guide rail according to Claim 13, **characterized in that** the guide rail (3) is produced from a dimensionally stable plastics material.

15. Guide rail according to Claim 13, **characterized in that** the guide rail (3) is produced from metal, preferably from light metal.

## Revendications

1. Rail de guidage (3) pouvant être fixé sur un fond (29) ou un fond supérieur (2) d'une armoire (1) avec au moins une partie de retenue (12, 12a) et au moins un élément de retenue (9) pour des portes coulissantes ou repliables en accordéon (4), le rail de guidage présentant une branche (5) reposant sur le côté supérieur d'un fond (29) ou d'un fond supérieur (2) et peut être fixé exclusivement à force et/ou par complémentarité de formes sur le fond (29) ou le fond supérieur (2), le rail de guidage (3) pouvant en outre être fixé par l'au moins une partie de retenue (12, 12a) pouvant être fixée sur le côté inférieur d'un fond (29) ou fond supérieur (2), **caractérisé en ce que** la branche (5) reposant côté fond sur le côté supérieur présente une nervure d'encliquetage (11) dépassant verticalement vers le haut qui est recouverte par l'au moins un élément de retenue (9) fixé côté fond sur le côté supérieur, et **en ce que** la partie de retenue (12, 12a) peut être reliée au rail de guidage (3) de telle manière que la partie de retenue (12, 12a) s'engage dans une rainure (13) contre-dépouillée du rail de guidage (3) ou recouvre une autre nervure d'encliquetage (11) s'étendant vers le bas du rail de guidage (3).

2. Rail de guidage selon l'une quelconque des revendications précédentes, **caractérisé en ce que** le rail de guidage (3) est pourvu d'une branche (28) inférieure s'étendant parallèlement à la branche (5) reposant côté fond, qui repose sur le côté inférieur d'un fond (29) ou fond supérieur (2).

3. Rail de guidage selon l'une quelconque des revendications précédentes, **caractérisé en ce que** l'élément de retenue (9) est fixé côté fond par une vis de serrage (16).

4. Rail de guidage selon la revendication 3, **caractérisé en ce que** la vis de serrage (16) est vissée dans un tenon creux (18) de l'élément de retenue (9) traversant le fond (29) ou le fond supérieur (2).

5. Rail de guidage selon l'une quelconque des revendications 1 ou 2, **caractérisé en ce que** l'élément de retenue (9) est fixé par un tenon d'encliquetage (19) traversant le fond (29) ou le fond supérieur (2).

6. Rail de guidage selon l'une quelconque des revendications 1 ou 2, **caractérisé en ce que** l'élément de retenue (9) est fixé par un tenon de harponnage (20) enfoncé dans le fond (29) ou le fond supérieur (2).

7. Rail de guidage selon l'une quelconque des revendications précédentes, **caractérisé en ce que** la partie de retenue (12, 12a) supplémentaire prévue sur le côté inférieur d'un fond (29) ou d'un fond supérieur (2) est fixée conjointement avec l'élément de retenue (9).

8. Rail de guidage selon l'une quelconque des revendications 1 à 6, **caractérisé en ce que** la partie de retenue (12, 12a) supplémentaire prévue sur le côté inférieur d'un fond (29) ou d'un fond supérieur (2) peut être fixée indépendamment de l'élément de retenue (9) sur une armoire (1) par exemple par des vis (15).

9. Rail de guidage selon l'une quelconque des revendications précédentes, **caractérisé en ce que** l'élément de retenue (9) et le rail de guidage (3) présentent des sections (24, 25, 26, 27) venant en prise positivement les unes dans les autres pour la formation d'un blocage de déplacement pour le rail de guidage (3) en direction de son axe longitudinal.

10. Rail de guidage selon l'une quelconque des revendications précédentes, **caractérisé en ce que** l'élément de retenue (9) est fabriqué en un matériau élastique et est pourvu d'un biais de butée (23) sur son côté avant tourné vers le rail de guidage (3).

11. Rail de guidage selon l'une quelconque des revendications précédentes, **caractérisé en ce que** le rail de guidage (3) se compose de deux moitiés de rail de guidage (3a) qui sont reliées entre elles en alignement par un joint abouté (33).

12. Rail de guidage selon la revendication 11, **caractérisé en ce que** le joint abouté (33) est fabriqué d'un seul tenant avec la partie de retenue (12, 12a).

13. Rail de guidage selon l'une quelconque des revendications précédentes, **caractérisé en ce que** le rail de guidage (3) est fabriqué dans le procédé d'extrusion.

14. Rail de guidage selon la revendication 13, **caractérisé en ce que** le rail de guidage (3) est fabriqué en un plastique indéformable.

15. Rail de guidage selon la revendication 13, **caractérisé en ce que** le rail de guidage (3) se compose de métal, de préférence de métal léger.
